# EUROPÄISCHE PATENTSCHRIFT

(11) **EP 0 254 969 B1**
(45) Veröffentlichungstag und Bekanntmachung des Hinweises auf die Patenterteilung: **13.06.1990**
(21) Anmeldenummer: 87110251.3
(22) Anmeldetag: 16.07.1987
(51) Int. Cl.: B05C 17/00, B65D 83/00, E04F 21/30

(54) **Vorrichtung zum strangförmigen Austragen von pastösen Massen**
Apparatus for extruding pastes
Dispositif pour l'extrusion de matières pâteuses

(30) Priorität: 30.07.1986 DE 8620379 U; 04.04.1987 DE 8705030 U
(43) Veröffentlichungstag der Anmeldung: 03.02.1988
(73) Patentinhaber: ARA-Werk Krämer GmbH + Co., 72669 Unterensingen (DE)
(72) Erfinder: Segatz, Wilhelm, D-7321 Zell u. A. (DE)
(74) Vertreter: Patentanwälte Ruff, Beier, Schöndorf und Mütschele

(56) Entgegenhaltungen:
- EP-A- 0 081 145
- DE-A- 2 920 915
- DE-A- 3 021 522
- DE-A- 3 031 938

## Beschreibung

Die Erfindung betrifft eine Vorrichtung zum strangförmigen Austragen von pastösen, in verformbaren Schlauchbeuteln enthaltenen Massen, mit einem mit einem Schlauchbeutel beladbaren Zylinder, dessen in Austragrichtung weisende Stirnseite eine mit dem Tüllenanschluß des Schlauchbeutels fluchtende zentrale Durchbrechung bzw. Auslaßöffnung aufweist, einem im Zylinder axial gegen den Schlauchbeutel verschiebbaren, im wesentlichen kolbenförmigen Druckstück und einer Einrichtung zur axialen Verschiebung des Druckstückes.

Beim Einsatz einer solchen, in aller Regel pistolenartig ausgebildeten Vorrichtung, ergibt sich immer wieder, daß nach der Beendigung und jeder Unterbrechung des Austragvorganges noch ein kleiner Rest aus der Tülle austritt. Dieses unkontrollierte Austreten von Schlauchbeutelinhalt hat zur Folge, daß das Arbeitsgerät vor jedem Einsatz und nach jeder Unterbrechung jeweils stirnseitig gesäubert werden muß, was zeitraubend ist und zu unnötigem, kostenverursachendem Verlust an Schlauchbeutelinhalt führt. Aus der EP-A1 0 081 145 ist ein Druckstück bekannt, bei dem das Nachlaufen bei einer Kartusche dadurch verhindert werden kann, daß die an die pastöse Masse angrenzende Stirnfläche des Druckstücks konvex ausgebildet ist und bei Druckbeaufschlagung am Außenumfang in Richtung zur Masse verformt wird. Erst durch diese Verformung legt sich der Außenrand abdichtend an die Zylinderwandung an. Bei Druckentlastung federt der Außenrand wieder nach rückwärts und hebt sich von der Zylinderwand ab, wodurch das relative Kartuschenvolumen vergrößert und ein Nachlaufen von pastöser Masse verhindert wird. Für Schlauchbeutelpackungen ist eine derartige Ausbildung jedoch nicht geeignet, da schon bei herkömmlichen Druckstücken mit Gummimanschette die Gefahr besteht, daß sich die Beutelfolie beim Vorschub des Druckstücks zwischen Druckstück und Zylinderinnenwand verklemmt. Dies ist in erhöhtem Maße zu befürchten, wenn das Druckstück bei Druckentlastung am Außenumfang von der Zylinderinnenfläche abgehoben wird.

Die britischen Patentanmeldungen 2 088 998 und 2 090 336 betreffen Austragvorrichtungen für Schlauchbeutel. Aus ihnen ist das Problem des Einklemmens des Beutels bereits bekannt (vgl. GB-A 2 090 336, Seite 2, Zeilen 8 bis 21). Es wird dort vorgeschlagen, dieses Problem dadurch zu beseitigen, daß die Kolbenstimseite besonders profiliert gestaltet wird (vgl. GB-A 2 090 336, Seite 2, Zeilen 21 bis 25 und die Fig. 3 bis 5 sowie GB-A 2 088 998, Fig. 3 und 3a). Hierdurch wird jedoch das vorerwähnte Nachlaufen der pastösen Masse nicht verhindert.

Der Erfindung liegt die Aufgabe zugrunde, eine Vorrichtung der eingangs beschriebenen Art dahingehend zu verbessern, daß sich mit ihr ohne Inkaufnahme des vorerwähnten unkontrollierten Austretens von Schlauchbeutelinhalt arbeiten und gleichzeitig ein Einklemmen der Beutelfolie verhindern läßt.

Diese Aufgabe wird erfindungsgemäß durch eine Vorrichtung der eingangs beschriebenen Art gelöst, bei der das Druckstück eine sich an der Zylinderwandung abstützende und mit dieser zusammenwirkende Druckentlastungsfeder aufweist. Diese Feder bewirkt, daß das Druckstück nach dessen Druckentlastung, d.h. bei Beendigung oder während einer Unterbrechung des Austragvorganges nicht in der jeweiligen Arbeitsstellung verbleibt, sondern um einen vom Federweg abhängigen Betrag zurückbewegt wird, wodurch auch der Schlauchbeutelinhalt drucklos wird und die Masse keine Veranlassung hat, unkontrolliert auszutreten. Das freie Ende der Druckentlastungsfeder ist entlang der Zylinderinnenwand unter Reibung verschiebbar. Die Druckentlastungsfeder, die wegen der Wirkung, die sie nach Beendigung oder während einer Unterbrechung des Austragvorganges auf das Druckstück ausübt, auch als "Rückstellfeder" bezeichnet werden könnte, verhindert durch die Reibung an der Zylinderinnenwand ein Einklemmen des Schlauchbeutels zwischen dem Druckstück und der Zylinderinnenwand problemlos.

Die Druckentlastungsfeder ist vorzugsweise flächig und so ausgebildet, daß sie an das kolbenseitige Ende des Schlauchbeutels zur Anlage bringbar ist. So kann die Druckentlastungsfeder beispielsweise streifenförmig oder sternförmig ausgebildet sein.

Bei einer bevorzugten Ausführungsform trägt das Druckstück auf seiner zum Schlauchbeutel hinweisenden Seite eine mit von radialen Schlitzen begrenzten Federlappen versehene Federscheibe, deren Außendurchmesser vor dem Einsetzen des Druckstückes in den Zylinder größer als der Innendurchmesser des Zylinders ist, mit der Folge, daß sich die Federlappen nach dem Einsetzen des Druckstückes federnd gegen die Zylinderinnenwand abstützen.

Die Länge der Feder bzw. der Außendurchmesser der vorerwähnten Federscheibe ist vorzugsweise 8-12 % größer als der Innendurchmesser des Zylinders. Die Randbereiche der Federscheibe sind vorzugsweise vom Druckstück weg gerichtet, verlaufen also in Richtung auf den Schlauchbeutel.

Das Druckstück kann auf seiner in Austragrichtung, also zum Schlauchbeutel hin weisenden Seite konkav ausgebildet sein. Dabei ist der Radius der dadurch gebildeten Aushöhlung vorzugsweise kleiner als der Radius der eingespannten, jedoch in Druckrichtung unbelasteten Feder.

Die Druckentlastungsfeder ist vorzugsweise zumindest im Bereich ihrer Federlappen vom Druckstück federnd abhebbar und mit dem Druckstück vorzugsweise über eine zentrale, axial verlaufende Schraube, vorzugsweise unter Zwischenlage einer Beilegscheibe verschraubt. Sie kann aus einem federelastischen Kunststoff, vorzugsweise Polyäthylen gefertigt sein.

Gegenüber Gummi, der eine Bremsung des Druckstückes verursachen würde, bietet ein federelastischer Kunststoff den Vorteil, daß es nur minimale Reibungskräfte hervorruft, so daß stets mit einem dem Arbeitsdruck im wesentlichen entsprechenden Anpreßdruck gearbeitet werden kann.

Ist eine pneumatisch arbeitende Einrichtung zur axialen Verschiebung des Druckstückes vorgesehen, so kann zur Abdichtung des Druckstückes gegenüber der Zylinderinnenwand eine elastische Dichtung vorgesehen sein, deren Außendurchmesser vor dem Einsetzen in den Zylinder vorzugsweise größer als der Innendurchmesser des Zylinders ist. Bei einer Ausführungsform ist diese Dichtung als Manschettendichtung ausgebildet und auf der vom Schlauchbeutel abgewandten Stirnseite des Druckstückes angeordnet.

Das vorzugsweise aus Kunststoff bestehende Druckstück kann eine oder mehrere umlaufende Nuten aufweisen. Das Druckstück wird hierdurch leichter und läßt sich leichter verschieben. In einer solchen, insbesondere im Mittelbereich umlaufenden Nut ist bei einer bevorzugten Ausführungsform ein elastischer, radial gegen die Innenwand des Zylinders wirkender Dichtring angeordnet. Ist eine pneumatisch arbeitende Einrichtung zur axialen Verschiebung des Druckstückes vorgesehen, so kann dieser Dichtring eine unter Druckluftbeaufschlagung aufweitbare Dichtlippe aufweisen, so daß das Druckstück problemlos in den Zylinder eingesetzt werden kann und dennoch während des Arbeitsvorganges eine optimale Rundum-Abdichtung gewährleistet ist. Der Dichtring ist vorzugsweise als Profilring ausgebildet, der eine von der Druckluftbeaufschlagung im wesentlichen unabhängige geringe Berührungsfläche mit der Innenwand des Zylinders aufweist, wodurch die Reibung klein gehalten wird.

Um eine Verkantung des Druckstückes innerhalb des Zylinders zu verhindern, kann das Druckstück in seinem Außendurchmesser im wesentlichen dem Innendurchmesser des Zylinders angepaßt sein. Eine Verkantung des Druckstückes innerhalb des Zylinders kann mit besonderem Vorteil durch im Druckstück vorgesehene Führungsnocken verhindert werden, die in mindestens einer, vorzugsweise zwei Ebenen gleichmäßig um den Druckstück-Umfang verteilt angeordnet sind und eine sichere und reibungsarme Führung des Druckstückes innerhalb des Zylinders gewährleisten. Die beiden Ebenen sind vorzugsweise beidseitig vom Dichtungsring vorgesehen.

Der Zylinder der erfindungsgemäßen Vorrichtung kann an seinem Austragende einen mit ihm lösbar verbundenen, vorzugsweise verschraubbaren Deckel mit einer zentralen Durchbrechung aufweisen, die in eine mit dem Deckel verschraubbaren Austragtülle bzw. -düse übergeht. Auf seiner Innenseite weist dieser Deckel vorzugsweise eine plane Anlagefläche für den Schlauchbeutel auf, in deren Zentrum vorzugsweise eine der Aufnahme des Randes des aufgeschnittenen Beutels dienende Vertiefung vorgesehen ist, die vorzugsweise konisch in die zentrale Durchbrechung bzw. Auslaßöffnung übergeht. Die plane Anlagefläche bietet dabei den Vorteil, daß der Schlauchbeutel unter der Wirkung des auf ihn einwirkenden Druckstückes praktisch vollständig geleert werden kann. Der vorerwähnte Deckel kann einen äußeren, im wesentlichen zylindrischen Ansatz zur Verschraubung der Austragdüse aufweisen, wobei dieser Ansatz vorzugsweise ein Außengewinde aufweist, insbesondere derart, daß herkömmliche Kartuschendüsen mit ihm verschraubt werden können. Die Auslaßöffnung im Ansatz ist vorzugsweise im Innendurchmesser so bemessen, daß sie im wesentlichen der Auslaßöffnung herkömmlicher Kartuschen entspricht. Dadurch können gleiche Verhältnisse wie bei der Verarbeitung von Kartuschen erreicht werden.

Der vorerwähnte Deckel ist vorzugsweise zweiteilig ausgebildet, wobei ein Deckelteil von einer Überwurfmutter und das andere Deckelteil von einem Ansatzstück gebildet ist, das die vorerwähnte ebene Anlagefläche für den Schlauchbeutel und vorzugsweise die der Aufnahme des Randes des aufgeschnittenen Beutels dienende Vertiefung aufweist. Eine solche zweiteilige Deckelausführung bietet den Vorteil, daß der Zylinder ohne Drehung des Ansatzstückes geöffnet und beispielsweise bei einem erforderlichen Farbwechsel der Schlauchbeutel jederzeit, also auch vor seiner endgültigen Entleerung, zusammen mit der ihm im Deckel zugeordneten Ansatzstück und der mit dieser verbundenen Austragdüse gegen einen anderen Schlauchbeutel mit anderem Ansatzstück ausgetauscht werden kann. Das vorerwähnte Ansatzstück ist vorzugsweise so bemessen, daß es mindestens teilweise stirnseitig in das Innere des Zylinders einführbar ist. Zwischen den beiden Deckelteilen, also zwischen der Überwurfmutter und dem Ansatzstück, kann eine Rastverbindung vorgesehen sein, die ein unbeabsichtigtes axiales Lösen beider Deckelteile voneinander verhindert.

Weitere Einzelheiten und Vorteile der Erfindung ergeben sich aus den Unteransprüchen und der nachfolgenden Beschreibung einer bevorzugten Ausführungsform der Erfindung im Zusammenhang mit der Zeichnung.

In der Zeichnung zeigen jeweils schematisch:
Fig. 1 eine teilweise geschnittene Seitenansicht einer erfindungsgemäßen Vorrichtung,
Fig. 2 eine vergrößerte Seitenansicht des Druckstückes der Vorrichtung gemäß Fig. 1,
Fig. 3 eine Ansicht des in Fig. 2 dargestellten Druckstückes in Richtung des Pfeiles 111,
Fig. 4 die Stellung des Druckstückes der in Fig. 1 dargestellten Vorrichtung während des Austragvorganges,
Fig. 5 die Stellung des Druckstückes der in Fig. 1 dargestellten Vorrichtung nach Beendigung des Austragvorganges,
Fig. 6 eine teilweise geschnittene vergrößerte Seitenansicht einer anderen Ausführungsform des Druckstückes der Vorrichtung gemäß Fig. 1, und
Fig. 7 einen Schraubdeckel mit Austragtülle bzw. -düse.

Die in Fig. 1 dargestellte Vorrichtung ist pistolenartig ausgebildet. Sie weist einen Handgriff 1 und einen von diesem getragenen Zylinder 2 auf. Der Zylinder 2 ist an seinem in der Zeichnung links dargestellten Ende mit einem Schraubdeckel 3 und an seinem anderen Ende mit einem Boden 4 versehen. Der Schraubdeckel 3 besitzt eine zentrale Durchbrechung, die in eine Austragtülle bzw. -düse 5 übergeht. Nach dem Abschrauben des Deckels 3 kann der Zylinder 2 mit einem eine pastöse Masse enthaltenden Schlauchbeutel 6 beladen werden. Im Inneren des Zylinders 2 ist ein Druckstück 7 dicht geführt, das von der dem Schraubdeckel 3 abgewandten Seite her mit Druckluft beaufschlagbar ist, die dem Zylinder 2 über eine Leitung 8 zugeführt werden kann. Diese Leitung 8 verbindet ein im Handgriff 1 angeordnetes, über einen Hebel 9 betätigbares, einstellbares Druckluftventil 10 mit dem Boden 4 des Zylinders 2. Zum Druckluftventil 10 führt eine unten im Handgriff 1 mündende Druckluftleitung 11. Im Zylinderboden 4 ist ein Druckentlastungsventil angeordnet, das den Überdruck im Zylinder abbaut, wenn die Druckluftzufuhr unterbrochen wird.

Die zum Schraubdeckel 3 weisende Stirnseite des im wesentlichen kolbenförmigen Druckstückes 7 ist konkav ausgebildet und unter Zwischenlage einer Beilegscheibe 12 über eine zentrale Schraube 14 mit einer aus einem elastischen Kunststoff gefertigten Federscheibe 13 verschraubt. Die Federscheibe 13 ist (vgl. Fig. 3) in Draufsicht kreisförmig ausgebildet und mit zwölf radial verlaufenden Schlitzen 15 versehen, die ihren Randbereich in zwölf radial verlaufende Federlappen 16 unterteilen. Der Durchmesser der Federscheibe 13 ist nach deren Verschraubung mit dem Druckstück 7 um ca. 10% größer als der Innendurchmesser des Zylinders 2.

Die vom Schraubdeckel 3 abgewandte Stirnseite des Druckstückes 7 ist mit einer elastischen, vorzugsweise federnd ausgebildeten Manschettendichtung 17 versehen, deren Außendurchmesser vor dem Einsetzen in den Zylinder 2 größer als dessen Innendurchmesser ist, so daß sie eine dichte Führung des Druckstückes 7 im Zylinder 2 gewährleistet.

Während des Austragvorganges werden die Federlappen 16 etwas gestaucht und in die Höhlung des Druckstückes 7 gedrückt (vgl. Fig. 4). Nach Beendigung des Austragvorganges stützen sie sich gegen die Innenwand des Zylinders 2 und auch gegen den gefalteten und verfestigten Außenbereich 117 des Schlauchbeutels ab und drücken das jetzt nicht mehr mit Druckluft beaufschlagte Druckstück 7 um den Betrag s in Richtung auf den Boden 4 des Zylinders 2 (vgl. Fig. 5). Letzteres hat zur Folge, daß der Inhalt des Schlauchbeutels 6 nicht mehr unter Druck steht und deshalb auch keine Veranlassung mehr hat, über die Tülle 5 auszutreten. Dadurch daß die Federlappen schräg nach vom in Austragrichtung unter Vorspannung an der Zylinderwand gleiten wird außerdem ein Einklemmen der Schlauchbeutelwandung am Druckstück vermieden, wie es bei bekannten Druckstücken mit zwei gegenüberliegenden Manschettendichtungen der Fall ist.

Das in Fig. 6 teilweise geschnittene Druckstück 7, trägt auf seiner in der Zeichnung nach links weisenden Stirnseite ebenfalls eine Federscheibe 13 mit radial verlaufenden Schlitzen 15 und zwischen diesen radial verlaufende Federlappen 16. Das in Fig. 6 dargestellte Druckstück 7' ist im Durchmesser etwas kleiner als das in Fig. 2 dargestellte Druckstück 7. Im Gegensatz zu diesem weist es keine zylindrische Mantelfläche auf. Es ist vielmehr mit zwei rundum laufenden Nuten 19, 20 und am Au- βenrand der beiden Stirnseiten mit je vier Führungsnocken 21 versehen. In der vom Federstern 13 weiter entfernten Nut 20 ist ein profilierter Dichtring 22 angeordnet, der eine unter Druckluftbeaufschlagung aufweitbare Dichtlippe 23 mit einer schmalen, umlaufenden Dichtkante aufweist.

Der in Fig. 7 dargestellte Deckel 24 weist ein mit einer Austragdüse 25 verschraubtes Ansatzstück 26 und eine Überwurfmutter 27 auf. Das Ansatzstück 26 weist auf seiner von der Austragdüse 25 abgewandten Seite eine plane Schlauchbeutel-Anlagefläche 28 und auf der anderen Seite einen zweistufigen Ansatz 29 auf, mit dem die Austragdüse 25 verschraubt ist. Im Zentrum der Anlagefläche 28 ist eine der Aufnahme des Randes eines aufgeschnittenen Beutels dienende Vertiefung 30 vorgesehen, die ihre Fortsetzung in eine zentralen Durchbrechung des Ansatzes 29 findet und damit mit der Austragdüse 25 kommuniziert.

## Patentansprüche

1. Vorrichtung zum strangförmigen Austragen von pastösen, in verformbaren Schlauchbeuteln (6) enthaltenen Massen, mit einem mit einem Schlauchbeutel beladbaren Zylinder (2), dessen in Austragrichtung weisende Stirnseite eine mit dem Tüllenanschluß des Schlauchbeutels fluchtende zentrale Durchbrechung aufweist, einem im Zylinder axial gegen den Schlauchbeutel verschiebbaren, im wesentlichen kolbenförmigen Druckstück (7) und einer Einrichtung zur axialen Verschiebung des Druckstückes, dadurch gekennzeichnet, daß das Druckstück (7) eine sich an der Wandung des Zylinders (2) abstützende und mit dieser zusammenwirkende Druckentlastungsfeder (13) aufweist, die radiale Federlappen (16) besitzt und mit der Wandung des Zylinders zusammenwirkt.

2. Vorrichtung nach Anspruch 1, dadurch gekennzeichnet, daß die Druckentlastungsfeder (13) flächig ausgebildet und an dem kolbenseitigen Ende des Schlauchbeutels (6) zur Anlage bringbar ist.

3. Vorrichtung nach Anspruch 1 oder 2, dadurch gekennzeichnet, daß das Druckstück (7) auf seiner zum Schlauchbeutel (6) hin weisenden Seite eine mit von radialen Schlitzen (15) begrenzten Federlappen (16) versehene Federscheibe (13) trägt, deren Außendurchmesser vor dem Einsetzen des Druckstückes (7) in den Zylinder (2) größer als der Innendurchmesser des Zylinders (2) ist, wobei die Randbereiche der Federscheibe (13) vorzugsweise vom Druckstück (7) weg gerichtet sind.

4. Vorrichtung nach einem der vorhergehenden Ansprüche, dadurch gekennzeichnet, daß der Außendurchmesser der als Federscheibe (13) ausgebildeten Druckentlastungsfeder vor dem Einsetzen des Druckstückes (7) in den Zylinder (2) 8-12% größer als der Innendurchmesser des Zylinders (2) ist.

5. Vorrichtung nach einem der Ansprüche 3 oder 4, dadurch gekennzeichnet, daß die Druckentlastungsfeder (13) im axial unbelasteten Zustand mindestens im Randbereich der Federlappen (16) vom Druckstück (7) abgehoben ist.

6. Vorrichtung nach einem der vorhergehenden Ansprüche, dadurch gekennzeichnet, daß das Druckstück (7) auf seiner in Austragrichtung weisenden Seite konkav ausgebildet ist, insbesondere die Druckentlastungsfeder (13) mit dem Druckstück (7) über eine zentrale, axial verlaufende Schraube (14), vorzugsweise unter Zwischenlage einer Beilegscheibe (12) verschraubt ist.

7. Vorrichtung nach einem der vorhergehenden Ansprüche, dadurch gekennzeichnet, daß die Druckentlastungsfeder (13) aus einem federelastischen Kunststoff, vorzugsweise Polyäthylen besteht.

8. Vorrichtung nach einem der vorhergehenden Ansprüche, dadurch gekennzeichnet, daß das Druckstück (7) mit einer elastischen Dichtung (17) versehen ist, die zwischen Druckstück und Innenwand des Zylinders (2) zumindest bei Druckluftbeaufschlagung auf der vom Schlauchbeutel (6) abgewandten Seite abdichtet und deren Außendurchmesser vor dem Einsetzen in den Zylinder (2) vorzugsweise größer als der Innendurchmesser des Zylinders (2) ist, wobei das Druckstück (7) vorzugsweise wenigstens eine umlaufende Nut (19, 20) aufweist, in der ein elastischer, radial gegen die Innenwand des Zylinders (2) wirkender Dichtring (22) angeordnet ist.

9. Vorrichtung nach Anspruch 8, dadurch gekennzeichnet, daß der Dichtring (22) eine unter Druckluftbeaufschlagung aufweitbare Dichtlippe (23) aufweist, insbesondere der Dichtring (22) ein Profilring ist, dessen Berührungsfläche mit der Jnnenwand des Zylinders (2) im wesentlichen unabhängig von einer Druckluftbeaufschlagung ist.

10. Vorrichtung nach einem der vorhergehenden Ansprüche, dadurch gekennzeichnet, daß das Druckstück (7) zur Verhinderung seiner Verkantung in mindestens einer, vorzugsweise zwei Ebenen, mindestens drei nach außen ragende Führungsnocken (21) aufweist, wobei die Ebenen vorzugsweise auf beiden Seiten der elastischen Dichtung vorgesehen sind.

11. Vorrichtung nach einem der vorhergehenden Ansprüche bei der der Zylinder am Austragende einen mit ihm lösbar verbundenen, vorzugsweise verschraubbaren Deckel mit zentraler Durchbrechung aufweist, die in eine mit dem Deckel verschraubbare Austragdüse übergeht, dadurch gekennzeichnet, daß der Deckel (24) auf seiner Innenseite eine plane Anlagefläche (28) für den Schlauchbeutel (6) aufweist.

12. Vorrichtung nach Anspruch 11, dadurch gekennzeichnet, daß im Zentrum der planen Anlagefläche (28) eine der Aufnahme des Randes des aufgeschnittenen Beutels (6) dienende verbreiterte Vertiefung (30) vorgesehen ist, die vorzugsweise konisch in die Auslaßöffnung übergeht.

13. Vorrichtung nach einem der Ansprüche 11 oder 12, dadurch gekennzeichnet, daß der Deckel (24) einen im wesentlichen zylindrischen Ansatz (29) zur Verschraubung der Austragdüse (25) aufweist, der ein vorzugsweise ein für herkömmliche Kartuschen-Düsen passendes Außengewinde aufweist, wobei vorzugsweise der Innendurchmesser der Auslaßöffnung (31) im Ansatz (29) im wesentlichen dem von Auslaßöffnungen herkömmlicher Kartuschen entspricht.

14. Vorrichtung nach einem der Ansprüche 11 bis 13, dadurch gekennzeichnet, daß der Deckel (24) zweiteilig ausgebildet ist, wobei ein Teil von einer Überwurfmutter (27) und das andere Teil von einem Düsenansatzstück (26) gebildet ist, das die ebene Anlagefläche (28) für den Schlauchbeutel (6) und vorzugsweise die der Aufnahme des Randes des aufgeschnittenen Beutels (6) dienende Vertiefung (30) aufweist, wobei vorzugsweise das Düsenansatzstück (26) mindestens teilweise stirnseitig in das Innere des Zylinders (2) einführbar ist.

## Claims

1. Apparatus for the strand-like discharge of pasty materials contained in deformable hose or tubular bags (6), with a bag-loadable cylinder (2), whose front face pointing in the discharge direction has a central opening or outlet aligned with the nozzle connection of the tubular bag, a substantially piston-like thrust or pressure member (7) axially displaceable against the tubular bag in the cylinder and a device for the axial displacement of the pressure member, characterized in that the pressure member (7) on its discharge-side face has a pressure relief spring (13) supported on the wall of cylinder (2), provided with radial spring tongues (16) and cooperating therewith.

2. Apparatus according to claim 1, characterized in that the pressure relief spring (13) is flat and can be engaged on the piston-side end of tubular bag (6).

3. Apparatus according to claims 1 or 2, characterized in that on its side pointing towards the tubular bag (6), pressure member (7) has a spring washer (13) provided with spring tongues (16) defined by radial slits (15) and, prior to the insertion of pressure member (7) in cylinder (2), the external diameter of the spring washer is larger than the internal diameter of the spring washer is larger than the internal diameter of cylinder (2), the marginal areas of the spring washer (13) preferably being directed away from the pressure member (7).

4. Apparatus according to one of the preceding claims, characterized in that prior to the insertion of pressure member (7) in cylinder (2), the external diameter of spring washer (13) is 8 to 12% larger than the internal diameter of cylinder (2).

5. Apparatus according to one of the claims 3 or 4, characterized in that in the axially unloaded state and at least in the marginal region of spring tongues (16), the pressure relief spring (13) is raised from pressure member (7).

6. Apparatus according to one of the preceding claims, characterized in that on its side directed in the discharge direction the pressure member (7) is concave and in particular the pressure relief spring (13) is screwed to pressure member (7) by means of a central, axially directed screw (14) and preferably accompanied by the interposing of a shim (12).

7. Apparatus according to one of the preceding claims, characterized in that the pressure relief spring (13) is made from a spring elastic plastic, preferably polyethylene.

8. Apparatus according to one of the preceding claims, characterized in that the pressure member (7) is provided with an elastic seal (17) providing a sealing action between the pressure member and the inner wall of cylinder (2), at least in the case of compressed air action on the side remote from tubular bag (6) and whose extemal diameter is preferably larger than the internal diameter of cylinder (2) prior to the insertion in the latter, the pressure member (7) having at least one all-round groove (19, 20), which contains an elastic ring seal (22) acting radially against the inner wall of cylinder (2).

9. Apparatus according to claim 8, characterized in that ring seal (22) has a sealing lip (23) which can be widened under compressed air action and in particular the ring seal (22) is a profile ring, whose contact surface with the inner wall of cylinder (2) is substantially independent of a compressed air action.

10. Apparatus according to one of the preceding claims, characterized in that for preventing tilting of pressure member (7), the latter has at least three outwardly projecting guide cams (21) in at least one and preferably two planes, the planes preferably being provided on either side of the elastic seal.

11. Apparatus according to one of the preceding claims, in which the cylinder is provided at the discharge end with a preferably screw assemblable cover detachably connected thereto and having a central opening and which passes into a discharge nozzle screw assemblable with the cover, characterized in that on the inside of cover (24), it is provided with a planar bearing face (28) for the tubular bag (6).

12. Apparatus according to claim 11, characterized in that in the centre of the planar bearing face (28) is provided a widened depression (30) for receiving the edge of the cut open bag (6) and which preferably passes conically into the outlet.

13. Apparatus according to one of the claims 11 or 12, characterized in that the cover (24) has a substantially cylindrical shoulder (29) for the screw assembly of the discharge nozzle (25), which has an external thread preferably adapted to conventional cartridge nozzles and preferably the internal diameter of outlet (31) in shoulder (29) substantially corresponds to that of the outlets of conventional cartridges.

14. Apparatus according to one of the claims 11 to 13, characterized in that the cover (24) is constructed in two parts, one part being formed by a retaining nut (27) and the other part by a nozzle connecting piece (26) having the planar bearing face (28) for tubular bag (6) and preferably the depression (30) for receiving the edge of the cut open bag (6) and preferably the nozzle connecting piece (26) can at least partly be frontally inserted into the interior of cylinder (2).

## Revendications

1. Dispositif pour l'évacuation en forme de corde de masses pâteuses contenues dans des sachets tubulaires (6) déformables, ce dispositif étant muni d'un cylindre (2) que l'on peut charger avec un sachet tubulaire, ce cylindre présentant, sur sa face frontale dirigée dans le sens de l'évacuation, un évidement central affleurant au raccord de douille du sachet tubulaire un élément de pression (7) essentiellement en forme de piston pouvant coulisser dans le cylindre axialement à l'encontre du sachet tubulaire et un dispositif pour le coulissement axial de l'élément de pression, caractérisé en ce que l'élément de pression (7) présente, sur sa face frontale du côté de l'évacuation, un ressort de détente de pression (13) s'appuyant contre la paroi du cylindre (2) et possédant des languettes radiales (16) de ressort, le ressort de détente de pression coopérant avec la paroi du cylindre.

2. Dispositif selon la revendication 1, caractérisé en ce que le ressort de détente de pression (13) est plat et peut venir se disposer contre l'extrémité du sachet tubulaire (6) se trouvant du côté du piston.

3. Dispositif selon la revendication 1 ou 2, caractérisé en ce que l'élément de pression (7) comporte, sur sa face dirigée vers le sachet tubulaire (6), un ressort plat (13) muni de languettes de ressort (16) limitées par des fentes radiales (15), ressort plat dont le diamètre externe, avant l'introduction de l'élément de pression (7) dans le cylindre (2), est supérieur au diamètre interne du cylindre (2), les zones marginales du ressort plat (13) étant dirigées, de préférence, à l'écart de l'élément de pression (7).

4. Dispositif selon l'une quelconque des revendications précédentes, caractérisé en ce que le diamètre externe du ressort de détente de pression réalisé en forme de ressort plat (13), avant l'introduction de l'élément de pression (7) dans le cylindre (2), est supérieur de 8-12% au diamètre interne du cylindre (2).

5. Dispositif selon la revendication 3 ou 4, caractérisé en ce que le ressort de détente de pression (13), à l'état non sollicité axialement, est écarte de l'élément de pression (7) au moins dans la zone marginale des languettes de ressort (16).

6. Dispositif selon l'une quelconque des revendications précédentes, caractérisé en ce que l'élément de pression (7) est réalisé en forme concave sur son côté dirigé vers l'évacuation, en particulier, le ressort de détente de pression (13) est vissé à l'élément de pression (7) à l'intervention d'une vis (14) centrale s'étendant dans le sens axial, une rondelle de calage (12) y étant, de préférence intercalée.

7. Dispositif selon l'une quelconque des revendications précédentes, caractérisé en ce que le ressort de détente de pression (13) est constitué d'une matière synthétique élastique faisant ressort, de préférence du polyéthylène.

8. Dispositif selon l'une quelconque des revendications précédentes, caractérisé en ce que l'élément de pression (7) est muni d'un joint étanche (17) élastique, qui agit entre l'élément de pression et la paroi interne du cylindre (2), au moins lorsque s'exerce une sollicitation d'air comprimé sur le côté opposé au sachet tubulaire (6), joint étanche dont le diamètre externe, avant l'introduction dans le cylindre (2) est, de préférence, supérieur au diamètre interne du cylindre (2), l'élément de pression (7) présentant, de préférence au moins une rainure périphérique (19, 20), dans laquelle est disposé un anneau d'étanchement (22) élastique agissant radialement contre la paroi interne du cylindre (2).

9. Dispositif selon la revendication 8, caractérisé en ce que l'anneau d'étanchement (22) présente une lèvre d'étanchement (23) qui peut s'élargir sous la sollicitation excercée par l'air comprimé, l'anneau d'étanchement (22) étant, en particulier un anneau profilé dont la surface de contact avec la paroi interne du cylindre (2) est essentiellement indépendante d'une sollicitation exercée par l'air comprimé.

10. Dispositif selon l'une quelconque des revendications précédentes, caractérisé en ce que l'élément de pression (7), afin d'empêcher son coincement, présente au moins trois ergots de guidage (21) faisant saillie vers l'extérieur, dans au moins un de préférence deux plans, les plans étant prévus, de préférence des deux côtés du joint étanche élastique.

11. Dispositif selon l'une quelconque des revendications précédentes, dans lequel le cylindre présente, sur son extrémité d'évacuation, un couvercle qui lui relié de manière amovible, de préférence que l'on peut visser, muni d'un alésage central qui aboutit dans une douille d'évacuation pouvant se visser au couvercle, caractérisé en ce que le couvercle (24) présente, sur sa face interne, une surface plane (28) de contact pour le sachet tubulaire (6).

12. Dispositif selon la revendication 11, caractérisé en ce qu'au centre de la surface plane de contact (28) est prévu un renfoncement (30) élargi, dans lequel vient se loger le bord du sachet (6) découpé, ce renfoncement aboutissant, de préférence, en cône à l'ouverture d'évacuation.

13. Dispositif selon la revendication 11 ou 12, caractérisé en ce que le couvercle (24) présente une saillie (29) essentiellement cylindrique pour le vissage à la douille d'évacuation (25), cette saillie présentant, de préférence un filet externe pouvant s'adapter à des buses-cartouches traditionnelles, le diamètre interne de l'ouverture d'évacuation (31) pratiquée dans la saillie (29) correspondant, de préférence essentiellement à celui d'ouvertures d'évacuation de cartouches traditionnelles.

14. Dispositif selon l'une quelconque des revendications 11 à 13, caractérisé en ce que le couvercle (24) est réalisé en deux parties, une partie étant réalisée en écrou d'accouplement (27) et l'autre partie étant réalisée en élément de saillie (26) de buse, cet élément présentant la surface plane de contact (28) pour le sachet tubulaire (6) et, de préférence le renfoncement (30) dans lequel vient se loger le bord du sachet (6) découpé, l'élément de saillie (26) de buse pouvant s'introduire, de préférence au moins en partie, par sa face frontale, au sein du cylindre (2).
